# EUROPÄISCHE PATENTSCHRIFT

(11) **EP 3 114 426 B1**
(45) Veröffentlichungstag und Bekanntmachung des Hinweises auf die Patenterteilung: **02.05.2018**
(21) Anmeldenummer: 15707987.2
(22) Anmeldetag: 06.03.2015
(51) Int. Cl.: F42B 12/80, F42B 12/20, F42B 33/02

(54) **VERFAHREN ZUR HERSTELLUNG EINES GROSSKALIBRIGEN GEFECHTSKOPFES UND GEFECHTSKOPF, HERGESTELLT NACH DIESEM VERFAHREN**
METHOD FOR PRODUCING A LARGE-CALIBER WARHEAD, AND WARHEAD PRODUCED ACCORDING TO SAID METHOD
PROCÉDÉ SERVANT À FABRIQUER UNE OGIVE À GROS CALIBRE ET OGIVE FABRIQUÉE SELON LE PROCÉDÉ ASSOCIÉ

(30) Priorität: 07.03.2014 DE 102014103105
(43) Veröffentlichungstag der Anmeldung: 11.01.2017
(73) Patentinhaber: Rheinmetall Waffe Munition GmbH, 29345 Unterlüss (DE)
(72) Erfinder: DAU, Ole, 21391 Reppenstedt (DE)
(74) Vertreter: Dietrich, Barbara
(86) Internationale Anmeldenummer: PCT/EP2015/054713
(87) Internationale Veröffentlichungsnummer: WO 2015/132381

(56) Entgegenhaltungen:
- DE-A1-102005 050 973
- DE-A1-102006 034 891
- US-A- 4 011 818

## Beschreibung

Die Erfindung betrifft ein Verfahren zur Herstellung eines großkalibrigen Gefechtskopfes mit einer Gefechtskopfhülle, die eine Sprengladung aus kunststoffgebundenem Sprengstoff umschließt, wobei zwischen der Sprengladung und der Innenwand der Gefechtskopfhülle eine Ausgleichsschicht aus einem elastischen Material angeordnet ist. Die Erfindung bezieht sich ferner auf ein nach diesem Verfahren hergestelltes großkalibriges Sprenggeschoß.

Der insensitive Sprengstoff muss zur Innenwand des Geschosses entkoppelt in der Geschosshülle eingebracht sein. Aufgrund des unterschiedlichen Volumenausdehnungsverhaltens des Sprengstoffes und des Geschosshüllenwerkstoffs bei Temperaturschwankungen ist diese Entkoppelung notwendig, damit keine Risse im Sprengstoff entstehen.

Die DE 10 2012 000 011 A1 offenbart ein drallstabilisiertes Sprenggeschoss mit einer zwischen der Geschosshülle und der Sprengladung aus einem elastischen Material bestehenden Ladungshülle (Liner). Um eine Rissbildung der Sprengladung im Bereich der mittleren Längsachse zu vermeiden, ist mittig entlang der Längsachse ein Trennsteg angeordnet.

Einen Liner mit wenigstens einer Wulst oder einem Nocken zur Vermeidung des Rutschen des Liners beschreibt die DE 10 2006 034 891 A1.

Die Auskleidung des Geschossinnenkörpers erfolgt in der Regel durch einen zum Beispiel in Blasformtechnik erzeugten Kunststoff-Hohlkörper, einem so genannten Liner. Dieser wird vor dem Gießen der Sprengladung in den metallenen Geschosskörper eingebracht und durch Luft-und Wärmebeaufschlagung in seine Sollform gebracht.

Ein weiteres Verfahren ist beispielsweise aus der EP 1 338 860 B1 bekannt. Dabei soll aufgrund der unterschiedlichen Volumenausdehnungskoeffizienten der Sprengladung und des Gefechtskopfhüllenwerkstoffes eine elastische sackförmige Kunststoffhülle eine Entkopplung der Sprengladung von der Innenwand der Gefechtskopfhülle bei Temperaturschwankungen bewirken. Diese wird vor dem Einbringen der Sprengladung über ein Mundloch der Gefechtskopfhülle in den Innenraum der Gefechtskopfhülle eingebracht.

Nachteilig bei dem bekannten Verfahren ist unter anderem, dass das zum Einschrauben eines Kopfzünders verwendete Mundloch einen geringen Durchmesser aufweist, so dass sowohl das Einbringen und Positionieren des Liners in den Innenraum der Gefechtskopfhülle als auch das Einbringen der in der Regel hochviskosen gießbaren Sprengladung in den Liner außerordentlich zeitaufwendig sind. Da das bekannte Linermaterial häufig nicht ausreichend elastisch ist und überdies große Toleranzen hinsichtlich seiner Länge und Durchmesser aufweist, muss der Liner während des Einbringens in die Gefechtskopfhülle mehrfach gefaltet werden, und die dabei entstehenden "Knitterfalten" müssen der Innengeometrie der Gefechtskopfhülle in mehreren Arbeitsschritten angepasst werden.

Außerdem weisen bekannte Liner herstellungsbedingt im Bodenbereich häufig Verwerfungen und Dopplungen auf, die eine vollständige Auskleidung des bodenseitigen Bereiches der Gefechtskopfhülle verhindern.

Ein Verfahren zur Herstellung eines großkalibrigen Sprenggeschosses, mit einem zwischen der Sprengladung und der Innenwand der Geschosshülle eingebundenen elastischen Liner, wird in der DE 10 2009 022 495 A1 offenbart. Dabei ist die Geschosshülle zweiteilig ausgeführt, wobei das Einbringen des Liners in den heckseitigen Geschosshüllenabschnitt und der Sprengladung in den Liner vor dem Verbinden der beiden Geschosshüllen miteinander erfolgt. Ein weiteres Sprenggeschoss offenbart die DE 10 2005 050 973 A1. Hierbei ist mindestens in Teilbereichen zwischen der Sprengladung und der inneren Oberfläche des Geschosskörpers eine Silikonzwischenschicht vorgesehen.

Aufgrund des häufig nicht vollflächig an der Gefechtskopfhülle anliegenden Liners kann es zu nicht erwünschten Verunreinigungen zwischen dem Liner und der Gefechtskopfhülle kommen.

Die US 5,054,399 A offenbart eine Artillerie- oder Munitionshülle, die ein hohles Außengehäuse mit einer schockschwächenden Innenauskleidung aus aufeinander folgenden Schichten von Material abnehmender akustischer Impedanz aufweist. Damit soll die Stoßempfindlichkeit und die Cookoff-Empfindlichkeit der Munition reduziert werden.

Der Erfindung liegt die Aufgabe zugrunde, ein Verfahren der eingangs erwähnten Art anzugeben, bei dem ebenfalls im Hinblick auf Temperaturschwankungen mittels einer Ausgleichsschicht eine vollständige Entkopplung des Sprengstoffes von der Gefechtskopfhülle gewährleistet wird. Dabei liegt die Ausgleichsschicht exakt an der Innenwand der Gefechtskopfhülle an, so dass Oberflächenfehler wie Dellen / Beulen etc. ausgeglichen werden, die sich zwischen der Ausgleichsschicht und der Innenwand der Gefechtskopfhülle befinden könnten (Vermeidung einer Faltenbildung). Außerdem soll ein Gefechtskopf offenbart werden, welcher nach diesem Verfahren hergestellt ist.

Diese Aufgabe wird erfindungsgemäß hinsichtlich des Verfahrens durch die Merkmale des Anspruchs 1 und 6 hinsichtlich des Gefechtskopfes durch die Merkmale des Anspruchs gelöst. Weitere, besonders vorteilhafte Ausgestaltungen der Erfindung offenbaren die Unteransprüche.

Die Erfindung beruht im Wesentlichen auf dem Gedanken, als Ausgleichsschicht zwischen der Sprengladung und der Innenwand der Gefechtskopfhülle nicht eine vorgefertigte Kunststoffhülle zu verwenden, die durch das relative enge Mundloch der Gefechtskopfhülle in den Innenraum der Gefechtskopfhülle eingebracht werden muss, sondern eine doppelte Innenbeschichtung vorzusehen, die auf einfache Weise durch das Mundloch der Gefechtskopfhülle in diese eingebracht werden kann. Dabei weist die an der Innenwand der Gefechtskopfhülle anliegende und als Bindeschicht dienende erste Beschichtung ein geringes Haftvermögen gegenüber der sich sprengladungsseitig an die erste Beschichtung direkt anschließenden, zweiten Beschichtung auf. Die elastisch ausgebildete, zweite Beschichtung ist derart gewählt, dass sie die gleiche (zumindest aber im Wesentlichen gleiche) chemische Zusammensetzung aufweist wie der Kunststoffbinder der Sprengladung.

Aufgrund der identischen chemischen Bestandteile der zweiten Beschichtung und dem Binder des kunststoffgebundenen Sprengstoffes verbindet sich die Sprengladung stoffschlüssig mit der zweiten Beschichtung, so dass eine Auftrennung der beiden Haftpartner nach der Polymerisation der Inhaltsstoffe der Sprengladung nicht mehr möglich ist. Da die erste Beschichtung gegenüber der zweiten Beschichtung, und damit auch gegenüber der Sprengladung, nur eine geringe Haftung aufweist, ist auch die erforderliche Entkopplung zwischen Gefechtskopfhülle und Sprengladung sichergestellt.
Zur Durchführung des Verfahrens der Erfindung wird zunächst auf die Innenwand der Gefechtskopfhülle die erste Beschichtung mit geringem Haftvermögen aufgebracht, in dem diese Beschichtung sprühlackiert oder "ausgeschwenkt" wird. Hierbei wird die Beschichtung mit einer geeigneten Verdünnung dünnflüssig eingestellt und durch ein Einbringen und "Schwenken" auf die Oberfläche aufgebracht.
Nach dem Trocknen der ersten Beschichtung wird dann auf dieser die zweite Beschichtung aufgetragen, deren Material dem Kunststoffbinder des Sprengstoffes entspricht. Hierzu wird analog der ersten Beschichtung verfahren.
Schließlich wird nach der Polymerisation der zweiten Beschichtung die kunststoffgebundene Sprengladung im Gießverfahren in die innenbeschichtete Gefechtskopfhülle eingebracht.
Für den Fall, dass die Gefechtskopfhülle aus einem korrodierenden Material, etwa Stahl, besteht, hat es sich als vorteilhaft erwiesen, wenn als erste Beschichtung die ohnehin erforderliche Korrosionsschutzfarbe (Rostschutzfarbe) verwendet wird, der dann ein das Haftvermögen der Korrosionsschutzfarbe vermindernder Zusatz beigemischt wird. Derartige Beschichtungen mit diesen Eigenschaften sind handelsüblich und bekannt.
Dabei haben sich als Zusätze zur Verringerung des Haftvermögens der Korrosionsschutzfarbe insbesondere ETFE / PFA / FEP oder PTFE als vorteilhaft erwiesen.
Um also zu erreichen, dass die Ausgleichsschicht exakt an der Innenwand der Gefechtskopfhülle anliegt, ist erfindungsgemäß vorgesehen, dass als Ausgleichsschicht zwischen der Sprengladung und der Innenwand der Gefechtskopfhülle eine doppelte Innenbeschichtung eingebunden ist. Die an der Innenwand der Gefechtskopfhülle anliegende erste Beschichtung dient als Bindeschicht mit einem geringen Haftvermögen. Die sich sprengladungsseitig an die erste Beschichtung stoffschlüssig zwischen erster Beschichtung und Sprengstoff anschließende zweite Beschichtung ist derart gewählt, dass sie die gleiche (zumindest im Wesentlichen gleiche) chemische Zusammensetzung aufweist wie der Kunststoffbinder der Sprengladung. Zwischen erster (haftreduzierter) Korrosionsschutzfarbe und zweiter "Binderbeschichtung" besteht eine geringe adhäsive Bindung, die bei der Temperatur abhängigen Volumendehnung / -schrumpfung des Sprengstoffes gewollt gelöst wird.

Durch eine derartige Lösung wird eine Vereinfachung bzw. Beschleunigung der Fertigung sowie die Bearbeitbarkeit der insensitiven Sprengladung erreicht. Zudem werden spätere Sprengstoff-Fehler, wie Lunker oder Risse, verhindert. Es werden bislang auftretende Oberflächenverunreinigungen zwischen dem Liner und der Geschosshülleninnenwand verhindert. Des Weiteren ist eine exakte Anpassung des Liners an eine unregelmäßige Innengeometrie der Geschosshülle möglich. Das vollständige Füllen des Geschosskörpers erfolgt falten und fehlerfrei. Ein Rutschen des Liners wird ebenfalls wirkungsvoll unterbunden. Die Entkoppelung des Sprengstoffes von der Geschosshülle wird unter allen Bedingungen sichergestellt. Auch werden Verunreinigungen als auch Gießfehler im Sprengstoff verhindert. Zudem kann eine exakte Auskleidung bzw. Anpassung an eine unregelmäßige Innengeometrie der geschosshülle realisiert werden. Der Schutz des Sprengstoffes wird durch die stoffschlüssige Außen-Beschichtung geschaffen, was zudem zu einer eindeutigen Entkopplung des Sprengstoffes zur Geschosshülle führt.

Weitere Einzelheiten und Vorteile der Erfindung ergeben sich aus dem folgenden, anhand einer Figur erläuterten Ausführungsbeispiel.

In der Figur ist der Längsschnitt eines mit 1 bezeichneten, und nur schematisch dargestellten, drallstabilisierten Gefechtskopfes wiedergegeben, wie er beispielsweise aus einer Panzerhaubitze verschossen werden kann. Der Gefechtskopf 1 umfasst eine Gefechtskopfhülle 2 aus Stahl mit einem Bodenteil 3 und einem ogivalen Vorderteil 4, in dem sich ein Mundloch 5 befindet, in welches ein Kopfzünder (nicht dargestellt) einschraubbar ist.

Die Gefechtskopfhülle 2 umschließt eine Sprengladung 6 aus einer kunststoffgebundenen, insensitive Sprengstoff-Mischung, wobei zwischen der Sprengladung 6 und der Innenwand 7 der Gefechtskopfhülle 2 eine Ausgleichsschicht 8 angeordnet ist.

Erfindungsgemäß setzt sich die Ausgleichsschicht 8 aus zwei unterschiedlichen, kraftschlüssig miteinander verbundenen Beschichtungen 9, 10 zusammen. Dabei besteht die erste Beschichtung 9 aus einer handelsüblichen Korrosionsschutzfarbe (Rostschutzfarbe), die im Gegensatz zu Standard- Korrosionsschutzfarben einen definierten Anteil an haftreduzierenden Inhaltstoffen aufweist, so dass die ausgehärtete Innenbeschichtung eine reduzierte Haftung gegenüber Verschmutzungen oder anderen Beschichtungen besitzt, aufweist. Derartige Rostschutzfarben können sein Rhenotherm Jumbo I / II / III, mit einem das Haftvermögen der Korrosionsschutzfarbe an der zweiten Beschichtung reduzierenden Zusatz (beispielsweise ETFE / PFA / FEP).

Die zweite Beschichtung 10 besteht aus einem elastischen Kunststoff, dessen Zusammensetzung derjenigen des Kunststoffbinders der Sprengladung entsprechen kann. Sofern also Polyurethan als Kunststoffbinder einer Hexogen und/oder Oktogen enthaltende Sprengstoffmischung verwendet wird, besteht auch die zweite Beschichtung 10 bevorzugt aus Polyurethan. Die aufzubringende Schichtdicke ist dabei abhängig vom Innenvolumen und den zu erwartenden Temperatur- und Umwelteinflüssen. So sollte zum Beispiel die Schichtdicke bei einem Innenvolumen von 3 dm³ bis 10 dm³ und einer einwirkenden Temperatur von - 52 °C bis + 71 °C ca.0,5 bis 1 mm betragen.

Zur Herstellung des Gefechtskopfes 1 wird zunächst auf die Innenwand 7 der Gefechtskopfhülle 2 die erste Beschichtung 9 mit dem haftungsreduzierenden Zusatz aufgebracht, in dem bevorzugt durch das Mundloch 5 hindurch die Beschichtung beispielsweise per Sprühlackierung aufgebracht wird.

Nach dem Trocknen der ersten Beschichtung 9 wird auf dieser die zweite Beschichtung 10 aufgebracht, in dem ebenfalls durch das Mundloch 5 hindurch bevorzugt lackiert oder "ausgeschwenkt" wird.

Nach der Polymerisation der zweiten Beschichtung 10 wird schließlich die kunststoffgebundene Sprengladung 6 im Gießverfahren in die innenbeschichtete Gefechtskopfhülle 2 eingebracht. Nach Aushärten der Sprengladung 6 kann dann das Mundloch 5 etwa durch eine Hebeschraube oder gegebenenfalls auch direkt durch einen Kopfzünder verschlossen werden.

### Bezugszeichenliste

- 1: Gefechtskopf
- 2: Gefechtskopfhülle
- 3: Bodenteil
- 4: Vorderteil
- 5: Mundloch
- 6: Sprengladung
- 7: Innenwand
- 8: Ausgleichsschicht
- 9: (erste) Beschichtung
- 10: (zweite) Beschichtung

## Patentansprüche

1. Verfahren zur Herstellung eines großkalibrigen Gefechtskopfes (1) mit einer Gefechtskopfhülle (2), die eine Sprengladung (6) aus kunststoffgebundenem Sprengstoff umschließt, wobei zwischen der Sprengladung (6) und der Innenwand (7) der Gefechtskopfhülle (2) eine Ausgleichsschicht (8) aus einem elastischen Material angeordnet ist, wobei als Ausgleichsschicht (8) eine doppelte Innenbeschichtung (9, 10) vorgesehen ist, mit den Merkmalen:
a) zunächst wird auf die Innenwand (7) der Gefechtskopfhülle (2) eine als Bindeschicht dienende erste Beschichtung (9) mit geringem Haftvermögen aufgebracht,
b) nach dem Trocknen der ersten Beschichtung (9) wird auf dieser eine aus Kunststoff bestehende zweite Beschichtung (10) aufgetragen, deren Material dem Kunststoffbinder der in die Gefechtskopfhülle (2) einzubringenden Sprengladung (6) entspricht, und
c) nach der Polymerisation der zweiten Beschichtung (10) wird die kunststoffgebundene Sprengladung (6) im Gießverfahren in die innenbeschichtete Gefechtskopfhülle (2) eingebracht, wobei nach der Polymerisation der Inhaltsstoffe der Sprengladung (6) eine Auftrennung der stoffschlüssigen Verbindung zwischen Sprengladung (6) und zweiter Beschichtung (10) nicht mehr möglich ist.

2. Verfahren nach Anspruch 1, **dadurch gekennzeichnet, dass** bei einer aus Stahl bestehenden Gefechtskopfhülle (2) als erste Beschichtung (9) eine Korrosionsschutzfarbe mit einem das Haftvermögen der Korrosionsschutzfarbe reduzierenden Zusatz verwendet wird.

3. Verfahren nach Anspruch 1 oder 2, **dadurch gekennzeichnet, dass** die erste Beschichtung (9) per Sprühlackierung aufgebracht wird.

4. Verfahren nach einem der Ansprüche 1 bis 3, **dadurch gekennzeichnet, dass** die zweite Beschichtung (10) lackiert oder "ausgeschwenkt" wird.

5. Verfahren nach einem der Ansprüche 1 bis 4, **dadurch gekennzeichnet, dass** die Beschichtungen (9, 10) durch das Mundloch (5) hindurch aufgebracht wird.

6. Gefechtskopf mit einer Gefechtskopfhülle (2), die eine Sprengladung (6) aus kunststoffgebundenem Sprengstoff umschließt, wobei zwischen der Sprengladung (6) und der Innenwand (7) der Gefechtskopfhülle (2) eine aus einem elastischen Material bestehende Ausgleichsschicht (8) angeordnet ist, wobei als Ausgleichsschicht (8) eine doppelte Innenbeschichtung (9, 10) vorgesehen ist, **dadurch gekennzeichnet, dass** die Ausgleichsschicht (8) eine sich an die Innenwand (7) der Gefechtskopfhülle (2) anschließende, als Bindeschicht ausgebildete, erste Beschichtung (9) mit geringem Haftvermögen und eine sich an die erste Beschichtung (9) anschließende, elastische zweite Beschichtung (10) umfasst, wobei die zweite Beschichtung (10) aus einem Material besteht, das dem Kunststoffbinder der Sprengladung (6) entspricht und eine Auftrennung der stoffschlüssigen Verbindung zwischen Sprengladung (6) und zweiter Beschichtung (10) nicht mehr möglich ist.

7. Gefechtskopf nach Anspruch 6, **dadurch gekennzeichnet, dass** bei einer aus Stahl bestehenden Gefechtskopfhülle (2) die erste Beschichtung (9) aus einem Korrosionsschutzmaterial mit mindestens einem das Haftvermögen des Korrosionsschutzmaterials reduzierenden Zusatz besteht.

8. Gefechtskopf nach Anspruch 7, **dadurch gekennzeichnet, dass** es sich bei dem das Haftvermögen reduzierenden Zusatz um ETFE / PFA / FEP oder ähnliche Antihafteigenschaften handelt.

## Claims

1. Method for producing a large-calibre warhead (1) with a warhead casing (2) that encloses an explosive charge (6) consisting of a plastic-bonded explosive material, wherein a compensation layer (8) consisting of an elastic material is arranged between the explosive charge (6) and the inner wall (7) of the warhead casing (2), wherein a double inner coating (9, 10) is provided as a compensation layer (8), having the features:
a) a first coating (9) which has weak adhesiveness and serves as a bonding layer is first applied to the inner wall (7) of the warhead casing (2),
b) after the first coating (9) has dried, a second coating (10), which consists of plastic and contains material that matches the plastic binder of the explosive charge (6) that is to be introduced into the warhead casing (2), is applied to the first coating, and
c) after the polymerization of the second coating (10), the plastic-bonded explosive charge (6) is introduced into the internally coated warhead casing (2) by a pouring method, wherein a separation of the bonded connection between the explosive charge (6) and the second coating (10) once the constituents of the explosive charge (6) have polymerized is no longer possible.

2. Method according to Claim 1, **characterized in that,** in a warhead casing (2) consisting of steel, an anticorrosive paint with an additive that reduces the adhesiveness of the anticorrosive paint is used as the first coating (9).

3. Method according to Claim 1 or 2, **characterized in that** the first coating (9) is applied by spray-lacquering.

4. Method according to one of Claims 1 to 3, **characterized in that** the second coating (10) is lacquered or "swirled" on.

5. Method according to one of Claims 1 to 4, **characterized in that** the coatings (9, 10) are applied through the orifice (5).

6. Warhead with a warhead casing (2) that encloses an explosive charge (6) consisting of a plastic-bonded explosive material, wherein a compensation layer (8) consisting of an elastic material is arranged between the explosive charge (6) and the inner wall (7) of the warhead casing (2), wherein a double inner coating (9, 10) is provided as a compensation layer (8), **characterized in that** the compensation layer (8) comprises a first coating (9), which has weak adhesiveness and which is adjacent to the inner wall (7) of the warhead casing (2) and is configured as a bonding layer, and an elastic second coating (10), which is adjacent to the first coating (9), wherein the second coating (10) consists of a material that matches the plastic binder of the explosive charge (6) and a separation of the bonded connection between the explosive charge (6) and the second coating (10) is no longer possible.

7. Warhead according to Claim 6, **characterized in that,** in a warhead casing (2) consisting of steel, the first coating (9) consists of an anticorrosive material with at least one additive that reduces the adhesiveness of the anticorrosive material.

8. Warhead according to Claim 7, **characterized in that** the additive that reduces adhesiveness is ETFE / PFA / FEP or similar anti-adhesive properties.

## Revendications

1. Procédé de fabrication d'une ogive de gros calibre (1) avec une douille d'ogive (2) qui renferme une charge explosive (6) en matière explosive liée au plastique, dans lequel une couche de compensation (8) en une matière élastique est disposée entre la charge explosive (6) et la paroi intérieure de la douille d'ogive (2), dans lequel il est prévu comme couche de compensation (8) un double revêtement intérieur (9, 10), présentant les caractéristiques suivantes:
a) on dépose d'abord sur la paroi intérieure (7) de la douille d'ogive (2) un premier revêtement (9) servant de couche de liaison avec un faible pouvoir adhérent,
b) après le séchage du premier revêtement (9), on dépose sur celui-ci un second revêtement (10) composé de matière plastique, dont la matière correspond au liant plastique de la charge explosive (6) à introduire dans la douille d'ogive (2), et
c) après la polymérisation du second revêtement (10), on introduit la charge explosive liée au plastique (6) par une opération de coulée dans la douille d'ogive (2) revêtue intérieurement, dans lequel après la polymérisation des substances contenues dans la charge explosive (6), une séparation de la liaison matérielle entre la charge explosive (6) et le second revêtement (10) n'est plus possible.

2. Procédé selon la revendication 1, **caractérisé en ce que** dans le cas d'une douille d'ogive (2) se composant d'acier, on utilise comme premier revêtement (9) une couleur de protection contre la corrosion avec un additif réduisant le pouvoir adhérent de la couleur de protection contre la corrosion.

3. Procédé selon la revendication 1 ou 2, **caractérisé en ce que** l'on dépose le premier revêtement (9) par laquage par pulvérisation.

4. Procédé selon l'une quelconque des revendications 1 à 3, **caractérisé en ce que** le second revêtement (10) est laqué ou "basculé".

5. Procédé selon l'une quelconque des revendications 1 à 4, **caractérisé en ce que** les revêtements (9, 10) sont déposés à travers l'embouchure (5).

6. Ogive dotée d'une douille d'ogive (2), qui renferme une charge explosive (6) en matière explosive liée au plastique, dans laquelle une couche de compensation (8) composée d'une matière élastique est disposée entre la charge explosive (6) et la paroi intérieure (7) de la douille d'ogive (2), dans laquelle il est prévu comme couche de compensation (8) un double revêtement intérieur (9, 10), **caractérisée en ce que** la couche de compensation (8) comprend un premier revêtement (9) à faible pouvoir adhérent se raccordant à la paroi intérieure (7) de la douille d'ogive (2) et formée en tant que couche de liaison, et un second revêtement élastique (10), se raccordant au premier revêtement (9), dans laquelle le second revêtement (10) se compose d'une matière qui correspond au liant plastique de la charge explosive (6) et une séparation de la liaison matérielle entre la charge explosive (6) et le second revêtement (10) n'est plus possible.

7. Ogive selon la revendication 6, **caractérisée en ce que** dans le cas d'une douille d'ogive (2) constituée d'acier le premier revêtement (9) se compose d'une matière de protection contre la corrosion avec au moins un additif réduisant le pouvoir adhérent de la matière de protection contre la corrosion.

8. Ogive selon la revendication 7, **caractérisée en ce que** l'additif réduisant le pouvoir adhérent est du ETFE / PFA / FEP ou présente des propriétés antiadhésives similaires.
